# EUROPÄISCHE PATENTSCHRIFT

(11) **EP 0 282 856 B1**
(45) Veröffentlichungstag und Bekanntmachung des Hinweises auf die Patenterteilung: **03.10.1990**
(21) Anmeldenummer: 88103480.5
(22) Anmeldetag: 05.03.1988
(51) Int. Cl.: A63C 5/12

(54) **Mehrschichtenski**
Multi-layer ski
Ski multicouche

(30) Priorität: 14.03.1987 DE 8703833 U
(43) Veröffentlichungstag der Anmeldung: 21.09.1988
(73) Patentinhaber: HEAD Sportgeräte Ges.m.b.H. & Co. OHG, A-6921 Kennelbach (AT)
(72) Erfinder: Giesen, Klaus, D-2845 Damme (DE)
(74) Vertreter: Haffner, Thomas M., Dr.

(56) Entgegenhaltungen:
- FR-A- 2 067 586
- FR-A- 2 190 484
- US-A- 3 902 732
- US-A- 4 007 946

## Beschreibung

Die Erfindung betrifft einen Mehrschichtenski entsprechend dem Oberbegriff des Anspruchs 1.

Es ist bekannt, Skier aus Holz, faserverstärktem Kunststoff, Metall usw. herzustellen. Im allgemeinen sind solche Skier mehrschichtig aufgebaut, derart, daß die den Deckbelag bildende Folie, glasfaserverstärkte Zwischenschichten und die den Laufsohlenbeleg bildende Folie zusammen mit einem Kern, beispielsweise in einer Heizpresse, verklebt werden. Als Kern kann dabei ein üblicher Holzkern, aber auch ein Kunststoffkern verwendet werden. Die Herstellung solcher Skier ist indes verhältnismäßig aufwendig, weil die Verweilzeit in der Heizpresse, um eine gute Klebeverbindung zu erreichen, relativ hoch ist. Häufig müssen auch, da sich in diesem Aufbau Schichten unterschiedlichen Last-Dehnungsverhaltens aneinanderfügen, die Schichten in aufwendigen Einzel-Arbeitsschritten miteinander verklebt werden.

Weiterhin ist aus WO-A 8 604 512 Kunststoffski bekannt, in dessen Kern zur Gewichtsverminderung Hohlräume vorgesehen sind, die sich jeweils über die ganze Skikerndicke erstrecken. Der Skikern besteht aus fasermattenverstärkten duromeren oder thermoplastischen Kunststoffen. Nachteilig ist, daß diesem Kern für die Erzielung ausreichender Steifigkeit wiederum verstärkende Zwischenschichten im aufwendigen Preßverfahren appliziert werden müssen.

Die FR-A 2 190 484, von der zur Darstellung der Erfindungs-Gattung ausgegangen ist, zeigt einen Mehrschichtenski aus mit langen Fasern verstärkten Kunststoffen mit einem Kern in Sandwichbauweise sowie Deck- und Laufsohlenbelag. Der Kern besteht aus einem Hohlprofil, welches bezogen auf die Höhe des Ski mehrteilig ausgebildet, durch einen Steg in der Skibreite untergliedert und mit Zwischenschichten verbunden ist. Ein derartiger Ski kann bei entsprechend hohem Faseranteil gute Festigkeitseigenschaften aufweisen; der hohe Fasergehalt beeinträchtigt jedoch seine Elastizität und sein Dämpfungsverhalten.

Mit der Erfindung soll ein Mehrschichtenski geschaffen werden, der die vorstehend geschilderten Nachteile vermeidet und insbesondere so aufgebaut ist, daß die einander beeinflussenden Parameter, wie Torsionsfestigkeit, Biegefestigkeit, Schwingungsdämpfung, Luftwiderstand usw., gut aufeinander abgestimmt sind.

Zur Lösung dieser Aufgabe wird die Maßnahme nach dem Kennzeichen des Anspruchs 1 vorgeschlagen.

Bei dem erfindungsgemäßen Ski ist ein Kern aus mit langen Fasern verstärkten thermoplastischen Kunststoffen vorgesehen. Der Kern besteht aus einem mehrteiligen Hohlprofil, welches durch wenigstens einen Steg in der Skibreite untergliedert ist, und mit dem Hohlprofil verbundenen Zwischenschichten.

Der Kern kann aus praktisch allen thermoplastisch verformbaren Kunststoffen, die aufgrund einer niedrigen Schmelzviskosität eine vollständige Tränkung des Fasermaterials ermöglichen, gefertigt werden, z.B. aus Olefinpolymerisaten, wie Polyethylen oder Polypropylen, Styrolpolymerisaten, Polyamid, Polycarbonat, Polymethylmethacrylat sowie Mischungen dieser Polymerisate.

Diese Kunststoffe sollen faserverstärkt sein. Vorzugsweise kommen hierfür mineralische Fasern, wie Glas oder Kohlenstoff in Betracht. Bevorzugt sind langfaserige Substanzen mit Faserlängen von 10 mm oder mehr. Der Anteil der faserigen Substanzen soll zweckmäßig im Hohlprofil bis zu 40 Gew.% und in den Zwischenschichten bis zu 80 Gew.% betragen, wobei mit der Schichtfolge von innen nach außen der Faseranteil ansteigen soll. Die Glasfasern können in üblicher Weise vorbehandelt sein. Außer Fasern kann der Kern auch noch Zusatzstoffe, wie Farbstoffe, Pigmente, Füllstoffe und Gleitmittel enthalten.

Die Herstellung des Kerns erfolgt auf bekannte Weise durch Imprägnieren, Beschichten oder Tränken des Fasermaterials mit geschmolzenen Thermoplasten mit nachfolgendem Abkühlen und Erstarren zum plattenförmigen Halbzeug. Aus solchen plattenförmigen Halbzeugen werden dann in formgebenden Preßwerkzeugen unter Druck Profile hergestellt, die anschließend durch Schweißen zu Hohlprofilen gefügt werden. Dabei ist es von Vorteil, daß sich Formteile aus thermoplastischen Kunststoffen einfach und ohne Zuhilfenahme von Klebem miteinander verbinden lassen. Eine kraftschlüssige Verbindung kommt allein durch Anwendung von Wärme und Druck zustande. Die Wärme kann z.B. durch Schweißspiegel, Ultraschall oder durch Reibung erzeugt werden.

Zur Erhöhung der Steifigkeit des Kerns werden auf das Hohlprofil Zwischenschichten in Form dünner Laminate aufgebracht. Wenn das Hohlprofil und die Zwischenschichten aus artgleichen thermoplastischen Kunststoffen bestehen, können sie zusammen in einem Preßvorgang verarbeitet werden. Zwischen den einzelnen Kemschichten bildet sich eine homogene, durch den Kunststoff vorgegebene, scherfeste Verbindung.

Die Steifigkeit und Festigkeit eines Verbundwerkstoffes aus thermoplastischem Kunststoff und Glas- oder Kohlenstoffaser wird in erster Linie durch den Anteil der verstärkenden Faser bestimmt. Bei der erfindungsgemäßen Ausführung, bei der mit der Schichtenfolge von innen nach außen der Faseranteil ansteigt, werden die Schichten von innen nach außen steifer und fester. Das gibt dem Kern größere Steifigkeit und Festigkeit im Vergleich zu einem solchen Kern, der zwar insgesamt gleichen aber von innen nach außen unveränderten Anteil an verstärkter Faser hat.

Nach einem weiteren Merkmal der Erfindung sind die Fasern des Hohlprofils und/oder der Zwischenschichten im wesentlichen parallel zur Skilängsachse ausgerichtet. Hierdurch können in besonders hohem Maße durch Biegung des Skis hervorgerufene Zug- und Druckkräfte aufgenommen werden.

Eine beispielhafte Ausführungsform des Mehrschichtenski nach der Erfindung ist in der Zeichnung schematisch dargestellt. Darin ist mit (1) das aus zwei Teilprofilen (2) und (3) zusammengesetzte und bezogen auf die Höhe des Skis geteilte Hohlprofil bezeichnet. Die Teilprofile weisen jeweils einen Steg (4) auf, so daß in dem Hohlprofil zwei sich in Skilängsrichtung erstreckende Hohlräume entstehen. Auf der Ober- und Unterseite des Hohlprofils sind Zwischenschichten (5, 6, 7) mit jeweils unterschiedlichen Faseranteilen vorgesehen. Weiterhin besitzt der Mehrschichtenski oben einen Deckbelag (8) und unten einen Laufsohlenbelag (9).

## Patentansprüche

1. Mehrschichtenski aus mit langen Fasern verstärkten Kunststoffen mit einem Kern in Sandwichbauweise sowie Deck- und Laufsohlenbelag, wobei der Kern ein Hohlprofil (1) aufweist, welches bezogen auf die Höhe des Ski mehrteilig ausgebildet und durch wenigstens einen Steg (4) in der Skibreite untergliedert ist, wobei das Hohlprofil mit Zwischenschichten (5, 6, 7) verbunden ist, dadurch gekennzeichnet, daß der Kern insgesamt einen mit der Schichtfolge von innen nach außen steigenden Faseranteil aufweist.

2. Mehrschichtenski nach Anspruch 1, dadurch gekennzeichnet, daß die Fasern des Hohlprofils (1) und/oder der Zwischenschichten (5, 6, 7) im wesentlichen parallel zur Skilängsachse ausgerichtet sind.

## Claims

1. Multi-layer ski made of plastic materials reinforced with long fibres and having a core of sandwich structure as well as cover and running surfaces, said core comprising a hollow section (1) which in respect of the height of the ski is complex and in respect of the width of the ski is subdivided by at least one web (4), said hollow section being united with intermediate layers (5, 6, 7), characterised in that the core altogether comprises a fibre content increasing with the succession of layers from the interior to the outside.

2. Multi-layer ski as claimed in claim 1, characterised in that the fibres of the hollow section (1) and/or the intermediate layers (5, 6, 7) are directed essentially in parallel with the longitudinal axis of the ski.

## Revendications

1. Ski multicouche en matières plastiques renforcées par des fibres longues, comportant une âme dans un type de structure en sandwich, de même qu'un revêtement de recouvrement et un revêtement de base de glissement, l'âme présentant un profil creux (1) lequel est réalisé en plusieurs parties par rapport à la hauteur du ski et qui est cloisonné par au moins une traverse (4) dans la largeur du ski, le profil creux étant lié à des couches intermédiaires (5, 6, 7), caractérisé par le fait que l'âme présente au total une teneur en fibres augmentant avec la succession des couches de l'intérieur vers l'extérieur.

2. Ski multicouche selon la revendicatioin 1, caractérisé par le fait que les fibres du profil creux (1) et/ou des couches intermédiaires (5, 6, 7) sont orientées sensiblement parallèlement à l'axe longitudinal du ski.
